# EUROPÄISCHE PATENTSCHRIFT

(11) **EP 4 305 713 B1**
(45) Veröffentlichungstag und Bekanntmachung des Hinweises auf die Patenterteilung: **15.07.2026**
(21) Anmeldenummer: 22711145.7
(22) Anmeldetag: 28.02.2022
(51) Int. Cl.: H01R 12/70, H01R 13/41, H01R 12/58

(54) **GERÄTEBUCHSE**
APPLIANCE SOCKET
CONNECTEUR D'APPAREIL

(30) Priorität: 12.03.2021 DE 102021106018
(43) Veröffentlichungstag der Anmeldung: 17.01.2024
(73) Patentinhaber: HARTING Electric Stiftung & Co. KG, 32339 Espelkamp (DE)
(72) Erfinder: KLIEVER, Wilhelm, 32339 Espelkamp (DE); HACKEMEIER, Florian, 32339 Espelkamp (DE)
(86) Internationale Anmeldenummer: PCT/DE2022/100166
(87) Internationale Veröffentlichungsnummer: WO 2022/188921

(56) Entgegenhaltungen:
- WO-A1-2019/174671
- WO-A1-2019/219125
- DE-A1- 4 101 035
- DE-B3- 102017 115 914
- DE-U1- 202014 105 530
- US-A1- 2003 224 631
- US-A1- 2004 219 841
- US-A1- 2019 393 647

## Beschreibung

Die Erfindung geht aus von einer Gerätebuchse nach der Gattung des unabhängigen Anspruchs 1. Die Erfindung bezieht sich weiterhin auf ein elektrisches Gerät, welches eine solche Gerätebuchse verwendet, nach der Gattung des nebengeordneten Anspruchs 11.

Gerätebuchsen sind hinlänglich bekannt. Sie werden insbesondere benötigt, um elektronische Bauteile auf einer Leiterkarte mit elektrischen Signale und/oder elektrischen Strömen zu versorgen. Die Gerätebuchsen weisen Kontaktelemente auf, die anschlussseitig mit einer Leiterbahn elektrisch leitend kontaktiert werden. In der Regel werden die Kontaktelemente dazu an so genannten Kontaktpads der Leiterkarte verlötet.

Leiterkarten werden in verschiedenen elektrischen Geräten eingesetzt. Hier müssen insbesondere Anschlussbereiche geschaffen werden, die die Leiterkarte mit elektrischen Energie versorgen. Hierfür werden Gerätebuchsen bereitgestellt, die im industriellen Umfeld hohen mechanischen Belastungen ausgesetzt sind.

### Stand der Technik

Die DE 10 2008 007 310 A1 zeigt ein Kontaktelement welches lötfrei auf einer Leiterplatte kontaktiert werden kann. Dazu weist das Kontaktelement einen nadelöhrähnlichen Kontaktbereich auf, der in eine entsprechende Kontaktöffnung, welche elektrisch funktional analog zum Kontaktpad ausgeführt ist, eingesteckt wird und dort mechanisch verrastet.

Derartige Kontaktelemente sind jedoch besonders vibrationsanfällig, so dass sie für viele industrielle Anwendungen und entsprechende Geräte nicht eingesetzt werden können. Außerdem sind derartige Kontaktelemente, insbesondere aufgrund ihrer flachen Geometrie, in ihrer Stromtragfähigkeit limitiert, so dass sie für eine Energieversorgung eines industriellen elektrischen Gerätes ausscheiden. Insbesondere zur Erdung des elektrischen Gerätes sind derartige Kontaktelemente ungeeignet.

Gerätebuchsen, in welchen Kontaktelemente für den Anschluss auf einer Leiterkarte verwendet werden, weisen oftmals einen geringen Schutz gegen das Eindringen von Medien (angegeben in verschiedenen IP-Klassen) auf.

Die DE 20 2014 105 530 U1 zeigt einen Steckverbinder, zur Befestigung auf einer Leiterplatte und zur Herstellung einer elektrischen Verbindung zwischen einem Gegenstecker und der Leiterplatte, zur vorzugsweise differenziellen Signal- und Datenübertragung.

Die DE 10 2018 105 784 A1 zeigt einen Stiftkontakt für eine Leiterkarte, wobei der Stiftkontakt einen axial verlaufenden Schlitz aufweist, durch den zumindest zwei in Steckrichtung weisende Segmente gebildet sind.

Die DE 102017 115 914 B3 zeigt ein Schirmelement eines Leiterkartensteckverbinders, welches einen möglichst großen Toleranzausgleich zwischen einer Leiterkarte, auf welcher der Leiterkartensteckverbinder anschlussseitig befestigt ist, und einer Gehäusewand eines die Leiterkarte umgebenden Gerätegehäuses ermöglicht.

Die US 2003/224631 A1 zeigt eine Leiterplatten-Verbindungsstruktur zur Integration zweier Leiterplatten im elektrisch verbundenen Zustand.

Die US 2004/219841 A1 bezieht sich auf einen Verbinder, in welchem ein Anschlusspassstück in ein Gehäuse gedrückt bzw. gepresst wird, und auf das Anschlusspassstück, um in das Gehäuse gedrückt bzw. gepresst zu werden.

Das Deutsche Patent- und Markenamt hat in der Prioritätsanmeldung zur vorliegenden Anmeldung den folgenden Stand der Technik recherchiert: WO 2019/072336 A1, DE 10 2017 127 482 A1, DE 42 16 809 C2, EP 0 132 664 B1 und DE 94 14 143 U1.

WO 2019/219125 A1 und US 2019/393647 A1 sind auch relevant.

### Aufgabenstellung

Die Aufgabe der Erfindung besteht darin, eine Gerätebuchse vorzuschlagen, die die obigen Nachteile verringert. Insbesondere soll eine Gerätebuchse vorgeschlagen werden, die vibrationsfest und einfach zu installieren ist und eine gute Dichtigkeit gegen das Eindringen von Medien, wie Staub und Wasser, aufweist.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

Die erfindungsgemäße Gerätebuchse ist für einen werkzeuglosen und insbesondere lötfreien elektrischen Anschluss auf einer Leiterkarte vorgesehen. Die Gerätebuchse bzw. deren Kontaktelemente können werkzeuglos auf der Leiterkarte montiert werden.

Die Gerätebuchse weist ein Steckverbindergehäuse, einen Kontaktträger, einen Isolierkörper und zumindest ein Kontaktelement auf. Die erfindungsgemäße Gerätebuchse wird insbesondere als Buchse für ein elektrisches Gerät im industriellen Umfeld verwendet. Daher sind der Kontaktträger und der Isolierkörper explizit als getrennte und verschiedene Bauteile vorgesehen.

In der Regel weist eine solche Gerätebuchse mehrere Kontaktelemente, die insbesondere gleichartig ausgeführt sind, auf. Wenn im Folgenden von einer Eigenschaft des Kontaktelements gesprochen wird, kann diese Eigenschaft natürlich jeweils auf mehrere Kontaktelemente übertragen werden.

Das Kontaktelement ist im Kontaktträger angeordnet bzw. darin befestigt und im Wesentlichen zylinderförmig ausgestaltet. Dabei kann der Radius des Zylinderquerschnitts entlang der axialen Erstreckung des Kontaktelements variieren.

Gemäß der Erfindung ist das Kontaktelement massiv, also aus Vollmaterial, ausgefräst ausgestaltet und damit geeignet hohe Ströme zu übertragen. Das Kontaktelement weist einen Kontaktbereich auf, der zur elektrischen Kontaktierung mit einem Gegenkontaktelement eines Gegensteckverbinder vorgesehen ist. Der Kontaktbereich weist in Steckrichtung der Gerätebuchse. Das Kontaktelement weist einen Anschlussbereich auf, der zur elektrischen Verbindung mit einer Leiterbahn der Leiterkarte vorgesehen ist. Der Anschlussbereich des Kontaktelements weist entsprecht in die Anschlussrichtung der Gerätebuchse.

Die Leiterkarte weist eine Kontaktöffnung auf, die mit elektrisch leitfähigem Material umgeben bzw. ummantelt ist. Dieses Material ist wiederum mit einer Leiterbahn der Leiterkarte verbunden.

Der Anschlussbereich des Kontaktelements weist einen axialen Spalt bzw. einen axialen Schlitz auf. Man kann auch sagen, dass sich der Spalt axial in das Kontaktelement hinein erstreckt. Der Spalt bzw. Schlitz hat eine Länge, die ein Viertel bis ein Drittel der Länge des gesamten Kontaktelements entspricht.

Vorzugsweise weist der Anschlussbereich des Kontaktelements einen axialen Spalt mit einem kreuzförmigen Querschnitt auf. Die durch den Spalt gebildeten Federelemente können leicht radial nach außen gebogen sein. Beim Einführen des Kontaktebereichs in die Kontaktöffnung der Leiterkarte werden die Kontaktelemente neben der elektrischen Kontaktierung auch über die Federelemente bzw. dessen Federkraft auf der Leiterkarte mechanisch fixiert bzw. stabilisiert. Der Durchmesser des Kontaktelements ist an den Durchmesser der zugewiesenen Kontaktöffnung angepasst.

Die Gerätebuchse weist eine Anschlussseite und eine Steckseite auf. Der Anschlussbereich des Kontaktelements ragt anschlussseitig aus der Gerätebuchse heraus. Dadurch kann die Gerätebuchse einfach auf die Leiterkarte gesteckt bzw. die Kontaktelemente zu den zugehörigen Kontaktöffnungen ausgerichtet werden.

Vorzugsweise weist die Gerätebuchse zumindest ein weiteres Kontaktelement auf, welches als PE-Kontaktelement (PE = Protection Earth) ausgeführt ist. Dieses Kontaktelement wird mit dem Erdpotential verbunden. Ein PE-Kontaktelement ist vorteilhaft, wenn auch höhere Ströme von einem Steckverbinder bzw. dessen stromführenden Kontaktelementen übertragen werden. Das PE-Kontaktelement kann technisch genauso ausgeführt sein wie die anderen Kontaktelemente der Gerätebuchse.

Vorteilhafterweise bildet der Kontaktträger im Wesentlichen zylinderförmige Kontaktkammern aus. In den Kontaktkammern ist jeweils ein Kontaktelement angeordnet und darin auch mechanisch fixiert. Die Kontaktkammern weisen jeweils einen nach innen gerichteten, radial um laufenden Steg auf. Dazu passend weist das Kontaktelement oder weisen die Kontaktelemente jeweils eine radial umlaufende Nut auf. Der Steg eines Kontaktelements greift in die Nut einer zugeordneten Kontaktkammer ein, wodurch die Kontaktelemente im Kontaktträger fixiert sind.

Vorzugsweise weist der Kontaktträger Rastmittel auf, mit welchen er mechanisch auf bzw. an der Leiterkarte fixiert ist. Bei dem Rastmittel handelt es sich vorteilhafterweise um einen in Anschlussrichtung weisenden Rasthaken, der durch eine für ihn vorgesehene Rastöffnung in der Leiterkarte greift und sich anschließend auf der Rückseite der Leiterkarte abstützt. Der Kontaktträger übernimmt dadurch eine stabilisierende Funktion und erwirkt so eine höhere Vibrations- und Zugbelastbarkeit.

Vorteilhafterweise sind die Kontaktelemente gerade ausgeführt. Das bedeutet, dass die Kontaktelemente entlang ihrer axialen Erstreckung nicht gebogen bzw. gewinkelt sind. Die Steck- und Ziehkräfte können dadurch einfach vom Kontaktträger aufgefangen werden. Außerdem kann das elektrische Gerät einfacher und kompakter gebaut werden.

### Ausführungsbeispiel

Ein Ausführungsbeispiel der Erfindung ist in den Zeichnungen dargestellt und wird im Folgenden näher erläutert. Es zeigen:
- Fig. 1: eine Leiterkarte mit einem Montageplatz für eine erfindungsgemäße Gerätebuchse,
- Fig. 2: einen Kontaktträger der erfindungsgemäßen Gerätebuchse, der auf der Leiterkarte verrastet ist,
- Fig. 3: eine Schnittdarstellung eines Kontaktelements der erfindungsgemäßen Gerätebuchse,
- Fig. 4: eine Schnittdarstellung der erfindungsgemäßen Gerätebuchse (ohne Steckverbindergehäuse), die auf der Leiterkarte montiert ist,
- Fig. 5: eine perspektivische Darstellung der erfindungsgemäßen Gerätebuchse (ohne Steckverbindergehäuse), die auf der Leiterkarte montiert ist und
- Fig. 6: eine Seitenansicht der an einem elektrischen Gerät installierten Gerätebuchse.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Ausschnitt einer Leiterkarte 1 mit einem beispielhaften Montageplatz 5 für eine erfindungsgemäße Gerätebuchse 10. Der Montageplatz 5 besteht in diesem Ausführungsbeispiel im Wesentlichen aus zehn Kontaktöffnungen 2, die zum elektrischen Anschluss der Kontaktelemente 4 der Gerätebuchse 10 vorgesehen sind. Außerdem weist der Montageplatz eine Kontaktöffnung 2' für ein PE-Kontaktelement auf. Die Anzahl und geometrische Ausrichtung der Kontaktöffnungen 2, 2' entspricht der entsprechenden Kontaktgeometrie der Gerätebuchse 10 und kann auch anders als hier gezeigt ausgestaltet sein. Die Kontaktöffnungen 2, 2' sind entlang ihres Randes mit einer leitenden Schicht ummantelt, die wiederum elektrisch leitend mit zumindest einer Leiterbahn (nicht gezeigt) der Leiterkarte 1 verbunden ist.

Die Kontaktöffnungen 2, 2' sind an den Anschlussbereich AB des Kontaktelements 4, 4', 4" angepasst und haben in diesem Ausführungsbeispiel eine im Wesentlichen kreuzförmige oder auch kleeblattförmige Grundform.

In Figur 2 ist ein auf der Leiterkarte 1 montierter Kontaktträger 3 der Gerätebuchse 10 zu sehen. Im Kontaktträger 10 sind die Kontaktelemente 4 fixiert. Es handelt sich hierbei um so genannte Stiftkontaktelemente. Alternativ können die Kontaktelemente 4 selbstverständlich auch als Buchsenkontaktelemente 4' ausgeführt sein, wie sie in Figur 3 zu sehen sind.

Die Kontaktelemente 4, 4' weisen jeweils einen Kontaktbereich KB, zur elektrischen Kontaktierung mit einem Gegenkontaktelement eines Gegensteckverbinder (nicht gezeigt), und einen Anschlussbereich AB, zur elektrischen Verbindung mit einer Leiterbahn (nicht gezeigt) der Leiterkarte 1, auf.

Der Anschlussbereich AB des Kontaktelements 4 weist einen axialen Spalt 12 mit einem kreuzförmigen Querschnitt auf. Der Durchmesser der Kontaktöffnungen 2 ist an den Durchmesser des Anschlussbereichs AB des Kontaktelements 4 angepasst. Dabei ist der Durchmesser der Kontaktöffnung 2 idealerweise etwas kleiner als der Durchmesser des Anschlussbereichs. Dadurch werden die durch den Spalt gebildeten Laschen - beim Einstecken des jeweiligen Kontaktelements 4 in die zugehörige Kontaktöffnung 2 - radial nach innen gedrückt. Durch den späteren Gegendruck der Laschen gegen den metallisierten Randbereich der Kontaktöffnungen 2, ist das Kontaktelement 4, 4' zuverlässig elektrisch auf der Leiterkarte 1 kontaktiert.

Der Kontaktträger 3 weist Kontaktkammern 6 auf, in welchen jeweils ein Kontaktelement 4 fixiert ist. Dazu weist das Kontaktelement 4 eine umlaufende Nut 8 auf, in welche ein umlaufender Steg 7, der innerhalb der Kontaktkammer 6 verläuft, eingreift. Dadurch sind die Kontaktelemente 4, 4', 4" im Kontaktträger, insbesondere auch gegen so zu hohe Zugbeanspruchung, gesichert und fixiert.

Der Kontaktträger 3 weist einen in Anschlussrichtung abstehenden Rasthaken 9 auf, der durch eine entsprechende Rastöffnung 11 der Leiterkarte 1 hindurchführbar ist und auf der Rückseite der Leiterkarte 1 verrastet. In der Regel sind zwei oder mehr derartiger Rasthaken 9 und Rastöffnungen 11 vorgesehen, die lediglich aus darstellerischen Gründen nicht gezeigt sind. Dadurch können nicht nur die Kontaktelemente 4, 4', 4" lötfrei auf der Leiterkarte elektrisch kontaktiert werden, sondern auch der Kontaktträger 3 werkzeuglos auf selbiger montiert werden.

In Figur 4 ist zu sehen, dass mit dem Kontaktträger 3 ein Isolierkörper 15 verbunden bzw. verrastet ist. Die Verrastung wird durch ein in Figur 5 gezeigtes Rastelement 18 realisiert. Durch den Isolierkörper 15 werden die Kontaktelemente 4, 4' vom Steckverbindergehäuse 16 abgeschirmt. Außerdem gewährleistet dieser das Einhalten der erforderlichen Luft- und Kriechstrecken bei den zugrundeliegenden Strömen. Im Isolierkörper 15 ist beidseitig ein PE-Blech 14 angeordnet. Durch die PE-Bleche wird eine Erdpotentialübergabe an einen Gegensteckverbinder (nicht gezeigt) gewährleistet. Eines der PE-Bleche 14 ist mit dem PE-Kontaktelement 4" über eine Schraube 17 elektrisch verbunden.

In Figur 6 ist die Gerätebuchse 10 in seinem angestammten Einsatzgebiet gezeigt. Wie oben beschrieben sind die Kontaktelemente 4, 4', 4" auf der Leiterkarte 1 elektrisch kontaktiert. Der Kontaktträger 3 ist auf der Leiterkarte 1 verrastet bzw. fixiert. Parallel zur Leiterkarte 1 ist eine Gerätewand 20 eines elektrischen Gerätes (nicht gezeigt) angeordnet. Die Leiterkarte 1 samt Kontaktträger 3 befindet sich innerhalb des elektrischen Gerätes. Durch eine aus darstellerischen Gründen nicht gezeigt Öffnung der Gerätewand 20 ragen die Kontaktelemente 4, 4', 4" nebst Isolierkörper 15 durch die Gerätewand 20 hindurch nach außen. Der Isolierkörper 15 wird von einem Steckverbindergehäuse 16 abgedeckt, welches über die Schrauben 19 an der Gerätewand 20 fixiert ist.

Das Steckverbindergehäuse 16 hat einen im Wesentlichen rechteckigen Querschnitt bezogen auf die Blickrichtung in Figur 6. An seinen Schmalseiten weist das Steckverbindergehäuse 16 Verriegelungszapfen 21 auf, über welche ein Verriegelungsbügel (nicht gezeigt) eines Gegensteckverbinders übergreifen kann, um eine Steckverbindung aus Gerätebuchse 10 und passendem Gegensteckverbinder reversibel miteinander zu verriegeln.

### Bezugszeichenliste

- 1: Leiterkarte
- 2: Kontaktöffnung
- 3: Kontaktträger
- 4: Kontaktelement
- 5: Montageplatz
- 6: Kontaktkammer
- 7: Steg innerhalb der Kontaktkammer 6
- 8: Nut im Kontaktelement 4
- 9: Rasthaken des Kontaktträgers 3
- 10: Gerätebuchse
- 11: Rastöffnung in der Leiterkarte 1
- 12: Axialer Spalt im Anschlussbereich AB des Kontaktelements 4

- 14: PE-Blech
- 15: Isolierkörper
- 16: Steckverbindergehäuse
- 17: Schraube
- 18: Rastelement
- 19: Schraube
- 20: Gerätgewand
- 21: Verriegelungszapfen

- AB: Anschlussbereich des Kontaktelements 4
- KB: Kontaktbereich des Kontaktelements 4

## Patentansprüche

1. Gerätebuchse (10) zur lötfreien elektrischen Kontaktierung mit einer Leiterkarte (1),
wobei die Gerätebuchse (10) ein Steckverbindergehäuse (16), einen Kontaktträger (3), einen Isolierkörper (15) und zumindest ein Kontaktelement (4, 4', 4") aufweist,
wobei das Kontaktelement (4, 4', 4") im Kontaktträger (3) angeordnet und im Wesentlichen zylinderförmig ausgestaltet ist, wobei das Kontaktelement (4, 4', 4") einen Kontaktbereich (KB), zur elektrischen Kontaktierung mit einem Gegenkontaktelement eines Gegensteckverbinders, und einen Anschlussbereich (AB), zur elektrischen Verbindung mit einer Leiterbahn der Leiterkarte (1), aufweist,
**dadurch gekennzeichnet , dass** das Kontaktelement (4, 4', 4") massiv ausgestaltet und zur Übertragung hoher Ströme ausgeführt ist,
**und dass** der Anschlussbereich (AB) des Kontaktelements (4, 4', 4") einen axialen Spalt (12) aufweist.

2. Gerätebuchse (10) nach Anspruch 1
**dadurch gekennzeichnet, dass**
die Gerätebuchse (10) eine Anschlussseite und eine Steckseite aufweist und dass der Anschlussbereich (AB) des Kontaktelements (4, 4', 4") anschlussseitig aus der Gerätebuchse (10) herausragt.

3. Gerätebuchse (10) nach einem der vorstehenden Ansprüche
**dadurch gekennzeichnet, dass**
der Anschlussbereich (AB) des Kontaktelements (4, 4', 4") einen axialen Spalt (12) mit einem kreuzförmigen Querschnitt aufweist.

4. Gerätebuchse (10) nach einem der vorstehenden Ansprüche
**dadurch gekennzeichnet, dass**
die Gerätebuchse (10) zumindest ein weiteres Kontaktelement aufweist, welches als PE-Kontaktelement (4") ausgeführt ist.

5. Gerätebuchse (10) nach einem der vorstehenden Ansprüche
**dadurch gekennzeichnet, dass**
der Kontaktträger (3) Rastmittel (9) aufweist, mit welchen er mechanisch auf der Leiterkarte (1) fixierbar ist.

6. Gerätebuchse (10) nach einem der vorstehenden Ansprüche
**dadurch gekennzeichnet, dass**
der Kontaktträger (3) im Wesentlichen zylinderförmige Kontaktkammern (6, 6') ausbildet, in welchen jeweils ein Kontaktelement (4, 4', 4") angeordnet und mechanisch fixiert ist.

7. Gerätebuchse (10) nach vorstehendem Anspruch
**dadurch gekennzeichnet, dass**
die Kontaktkammern (6, 6') einen nach innen gerichteten, radial umlaufenden Steg (7) aufweisen.

8. Gerätebuchse (10) nach einem der vorstehenden Ansprüche
**dadurch gekennzeichnet, dass**
das Kontaktelement (4, 4', 4") oder die Kontaktelemente (4, 4', 4") eine radial umlaufende Nut (8) aufweist/aufweisen.

9. Gerätebuchse (10) nach den drei vorstehenden Ansprüchen
**dadurch gekennzeichnet, dass**
der Steg (7) der Kontaktkammer (6) in die Nut (8) eines zugeordneten Kontaktelements (4, 4') greift, wodurch die Kontaktelemente (4, 4') im Kontaktträger (3) fixiert sind.

10. Gerätebuchse (10) nach einem der vorstehenden Ansprüche
**dadurch gekennzeichnet, dass**
die Kontaktelemente (4, 4', 4") gerade ausgeführt sind.

11. Elektrisches Gerät mit einer Gerätebuchse (10) nach einem der vorstehenden Ansprüche, wobei das elektrische Gerät ein Gehäuse mit einer Gerätewand (20) und zumindest eine innerhalb des Gehäuses angeordneten Leiterkarte (1) aufweist,
wobei der Kontaktträger (3) der Gerätebuchse (10) auf der Leiterkarte (1) fixiert ist und sich innerhalb des Gehäuses des elektrischen Geräts befindet
und wobei das Steckverbindergehäuse (16) außenseitig an der Gerätewand (20) angeordnet ist und sich außerhalb des Gehäuses des elektrischen Geräts befindet.

12. Elektrisches Gerät nach vorstehendem Anspruch
**dadurch gekennzeichnet, dass**
die Leiterkarte (1) und die Gerätewand (20) parallel zueinander ausgerichtet sind.

## Claims

1. Device socket (10) for solder-free electrical contacting with a circuit board (1), wherein the device socket (10) has a connector housing (16), a contact carrier (3), an insulating body (15) and at least one contact element (4, 4', 4"), wherein the contact element (4, 4', 4") is arranged in the contact carrier (3) and is configured substantially cylindrically,
wherein the contact element (4, 4', 4") has a contact region (KB) for electrical contacting with a mating contact element of a mating connector, and a connection region (AB) for electrical connection with a conductor track of the circuit board (1),
**characterized in that** the contact element (4, 4', 4") is configured as solid and designed for transmitting high currents, and **in that** the connection region (AB) of the contact element (4, 4', 4") has an axial gap (12).

2. Device socket (10) according to claim 1, **characterized in that** the device socket (10) has a connection side and a mating side and **in that** the connection region (AB) of the contact element (4, 4', 4") protrudes from the device socket (10) on the connection side.

3. Device socket (10) according to one of the preceding claims, **characterized in that** the connection region (AB) of the contact element (4, 4', 4") has an axial gap (12) with a cross-shaped cross-section.

4. Device socket (10) according to one of the preceding claims, **characterized in that** the device socket (10) has at least one further contact element which is configured as a PE contact element (4").

5. Device socket (10) according to one of the preceding claims, **characterized in that** the contact carrier (3) has latching means (9) with which it can be mechanically fixed on the circuit board (1).

6. Device socket (10) according to one of the preceding claims, **characterized in that** the contact carrier (3) forms substantially cylindrical contact chambers (6, 6') in which a respective contact element (4, 4', 4") is arranged and mechanically fixed.

7. Device socket (10) according to the preceding claim, **characterized in that** the contact chambers (6, 6') have an inwardly directed, radially circumferential web (7).

8. Device socket (10) according to one of the preceding claims, **characterized in that** the contact element (4, 4', 4") or the contact elements (4, 4', 4") has/have a radially circumferential groove (8).

9. Device socket (10) according to the three preceding claims, **characterized in that** the web (7) of the contact chamber (6) engages in the groove (8) of an assigned contact element (4, 4'), whereby the contact elements (4, 4') are fixed in the contact carrier (3).

10. Device socket (10) according to one of the preceding claims, **characterized in that** the contact elements (4, 4', 4") are configured as straight.

11. Electrical device with a device socket (10) according to one of the preceding claims, wherein the electrical device has a housing with a device wall (20) and at least one circuit board (1) arranged within the housing, wherein the contact carrier (3) of the device socket (10) is fixed on the circuit board (1) and is located within the housing of the electrical device and wherein the connector housing (16) is arranged on the outside of the device wall (20) and is located outside the housing of the electrical device.

12. Electrical device according to the preceding claim, **characterized in that** the circuit board (1) and the device wall (20) are aligned parallel to each other.

## Revendications

1. Douille d'appareil (10) pour le contact électrique sans soudure avec une carte de circuit imprimé (1), la douille d'appareil (10) présentant un boîtier de connecteur (16), un porte-contacts (3), un corps isolant (15) et au moins un élément de contact (4, 4', 4"), l'élément de contact (4, 4', 4") étant disposé dans le porte-contacts (3) et étant configuré de manière essentiellement cylindrique,
l'élément de contact (4, 4', 4") présentant une zone de contact (KB), pour le contact électrique avec un élément de contre-contact d'un connecteur conjugué, et une zone de raccordement (AB), pour la connexion électrique avec une piste conductrice de la carte de circuit imprimé (1),
**caractérisée en ce que** l'élément de contact (4, 4', 4") est configuré de manière massive et conçu pour la transmission de courants élevés, et **en ce que** la zone de raccordement (AB) de l'élément de contact (4, 4', 4") présente une fente axiale (12).

2. Douille d'appareil (10) selon la revendication 1, **caractérisée en ce que** la douille d'appareil (10) présente un côté de raccordement et un côté d'enfichage et **en ce que** la zone de raccordement (AB) de l'élément de contact (4, 4', 4") fait saillie de la douille d'appareil (10) du côté de raccordement.

3. Douille d'appareil (10) selon l'une des revendications précédentes, **caractérisée en ce que** la zone de raccordement (AB) de l'élément de contact (4, 4', 4") présente une fente axiale (12) avec une section transversale en forme de croix.

4. Douille d'appareil (10) selon l'une des revendications précédentes, **caractérisée en ce que** la douille d'appareil (10) présente au moins un autre élément de contact qui est conçu comme élément de contact PE (4").

5. Douille d'appareil (10) selon l'une des revendications précédentes, **caractérisée en ce que** le porte-contacts (3) présente des moyens d'encliquetage (9) avec lesquels il peut être fixé mécaniquement sur la carte de circuit imprimé (1).

6. Douille d'appareil (10) selon l'une des revendications précédentes, **caractérisée en ce que** le porte-contacts (3) forme des chambres de contact (6, 6') essentiellement cylindriques, dans lesquelles un élément de contact (4, 4', 4") respectif est disposé et fixé mécaniquement.

7. Douille d'appareil (10) selon la revendication précédente, **caractérisée en ce que** les chambres de contact (6, 6') présentent une nervure (7) dirigée vers l'intérieur et s'étendant radialement sur toute la circonférence.

8. Douille d'appareil (10) selon l'une des revendications précédentes, **caractérisée en ce que** l'élément de contact (4, 4', 4") ou les éléments de contact (4, 4', 4") présente/présentent une rainure (8) s'étendant radialement sur toute la circonférence.

9. Douille d'appareil (10) selon les trois revendications précédentes, **caractérisée en ce que** la nervure (7) de la chambre de contact (6) s'engage dans la rainure (8) d'un élément de contact (4, 4') associé, les éléments de contact (4, 4') étant ainsi fixés dans le porte-contacts (3).

10. Douille d'appareil (10) selon l'une des revendications précédentes, **caractérisée en ce que** les éléments de contact (4, 4', 4") sont conçus de manière droite.

11. Appareil électrique avec une douille d'appareil (10) selon l'une des revendications précédentes, l'appareil électrique présentant un boîtier avec une paroi d'appareil (20) et au moins une carte de circuit imprimé (1) disposée à l'intérieur du boîtier, le porte-contacts (3) de la douille d'appareil (10) étant fixé sur la carte de circuit imprimé (1) et se trouvant à l'intérieur du boîtier de l'appareil électrique et le boîtier de connecteur (16) étant disposé à l'extérieur de la paroi d'appareil (20) et se trouvant à l'extérieur du boîtier de l'appareil électrique.

12. Appareil électrique selon la revendication précédente, **caractérisé en ce que** la carte de circuit imprimé (1) et la paroi d'appareil (20) sont alignées parallèlement l'une à l'autre.
